# EUROPÄISCHE PATENTSCHRIFT

(11) **EP 0 656 514 B1**
(45) Veröffentlichungstag und Bekanntmachung des Hinweises auf die Patenterteilung: **17.06.1998**
(21) Anmeldenummer: 94890192.1
(22) Anmeldetag: 22.11.1994
(51) Int. Cl.: F26B 3/30

(54) **Verfahren und Einrichtung zum Trocknen von Lack- und Grundmaterialschichten**
Process and apparatus for drying lacquer and base material layers
Procédé et dispositif de séchage de couches de vernis et d'un matériau de base

(30) Priorität: 01.12.1993 AT 2437/93
(43) Veröffentlichungstag der Anmeldung: 07.06.1995
(73) Patentinhaber: Hoffmann, Peter Andreas, Dipl.-Ing., A-2345 Brunn am Geb. (Niederösterreich) (AT)
(72) Erfinder: Hoffmann, Friedrich, A-2345 Brunn am Geb. (Niederösterreich) (AT)
(74) Vertreter: Beer, Manfred, Dipl.-Ing.

(56) Entgegenhaltungen:
- EP-A- 0 348 882
- EP-A- 0 486 036
- GB-A- 673 956
- US-A- 3 228 113
- US-A- 3 554 502
- US-A- 4 771 728
- US-A- 5 263 265

## Beschreibung

Die Erfindung betrifft ein Verfahren mit den Merkmalen des einleitenden Teils von Anspruch 1.

Mit Rücksicht auf Umweltschutzbestimmungen und um die Emission von Lösungsmitteln auf Kohlenwasserstoffbasis zu vermeiden oder wenigstens zu verringern wird zunehmend auf wasserverdünnbare Beschichtungen, wie Lack- und Grundmaterialsysteme, umgestellt.

Es hat sich gezeigt, daß das Trocknen und Aushärten von lösungsmittelhaltigen Systemen grundsätzlich anders verläuft als das Trocknen und Aushärten von wässerigen Systemen. Die wässerigen Lack- und Grundmaterialsysteme erfordern für das Verdunsten von Wasser mehr Energie, wobei das Problem besteht, daß die Trockengeschwindigkeit gering ist und stark von der Luftfeuchtigkeit abhängt.

Während zum Trocknen bzw. Aushärten von wasserverdünnbaren Systemen der erhöhte Energiebedarf von Infrarotstrahlern, z.B. solchen gemäß der EP-A 495 770, ohne weiteres aufgebracht werden kann, bedarf es zum Erhöhen der Trockengeschwindigkeit zusätzlicher Maßnahmen.

Aus der EP-A 203 377 ist ein Blastunnel zum Trocknen von lakkierten Werkstücken bekannt, in dem Infrarotstrahler mit Blasdüsen kombiniert sind. Die Blasdüsen des bekannten Blastunnels erzeugen Luftströme, die parallel zur Richtung der Infrarotstrahlung verlaufen, also etwa senkrecht zur Oberfläche des lackierten Werkstückes ausgerichtet sind. Es hat sich gezeigt, daß solche Luftströme zum Trocknen von wasserverdünnbaren Lack- und Grundierungssystemen nur beschränkt geeignet sind, da Wasserdampf nur schlecht entfernt wird. Ein Erhöhen der Leistung der Gebläse, welche die Blasdüsen mit Blasluft beaufschlagen, um die Trockenleistung zu verbessern, ist nicht ohne weiteres möglich, da starke, senkrecht zum Gegenstand, auf dem eine Lackschicht zu trocknen ist, ausgerichtete Luftströme unerwünschte, unebene Lackoberflächen zur Folge haben.

Aus der GB-A 673 956, aus der die Merkmale der einleitenden Teile der Ansprüche 1 und 5 bekannt sind, ist ein Verfahren zum Trocknen lackierter Gegenstände mit Infrarotstrahlung beschrieben, bei der die Infrarotstrahler im wesentlichen lotrecht ausgerichtet sind. Zwischen den Infrarotstrahlern und dem dazwischen angeordneten Gegentstand wird ein von oben nach unten gerichteter Luftstrom erzeugt, was den Zweck hat, die von unten nach oben gerichtete, durch thermische Konvektion bedingte Luftströmung zu überwinden, so daß zwischen den Infrarotstrahlern ein von oben nach unten gerichteter Luftstrom entsteht. Dadurch soll eine Überhitzung im oberen Bereich des zu trocknenden Gegenstandes vermieden werden. Die beschriebene Anordnung ist in der Zeichnung der GB-A 673 956 gezeigt. In dieser sind zwei Infrarotstrahler 2 und dazwischen der lakkierte Gegenstand 3 dargestellt. Oberhalb der Infrarotstrahler 2 ist eine Vorrichtung zum Erzeugen des nach unten gerichteten Luftstromes (Gebläse, Ejektordüsen oder Druckluftdüsen) angeordnet, so daß der in der Zeichnung durch Pfeile symbolisierte, von oben nach unten gerichtete Luftstrom erzeugt wird.

In der US-PS 4 771 728, bei der die Luftströme so wie bei der EP-A 203 377 ausgerichtet sind, ist grundsätzlich die Möglichkeit angedeutet, die Intensität der Infrarotstrahlung einerseits und die der Luftströmung anderseits an die verschiedenen Trockenvorgänge einer Automobilkarosserielackierung anzupassen.

In der EP-A-0 348 882 wird eine Vorrichtung zum Trocknen wasserlöslicher Lacke zum Herstellen von Probestücken für die Qualitätsprüfung beschrieben. Dabei wird in eine mit einer Infrarotheizquelle bestückten Kammer von unten her Luft eingeleitet und nach oben abgezogen. Die Luftströmung ist daher im wesentlichen quer zur Richtung der Infrarotstrahlung ausgerichtet.

Die Vorrichtung der EP-A-0 348 882 arbeitet im Zwei-Schritt-Verfahren, wobei im ersten Schritt Frischluft zugeführt und gleichzeitig mit Infrarotstrahlung beheizt wird. Im zweiten Verfahrensschritt wird mit Umluft geheizt, jedoch keine Heizung mit Infrarotstrahlung ausgeführt.

Der Erfindung liegt die Aufgabe zugrunde, das aus der GB-A 673 956 bekannte Verfahren so weiterzubilden, daß das Trocknen und/oder Aushärten von wasserverdünnbaren Beschichtungssystemen, insbesondere von Lack- und Grundmaterial im wesentlichen ohne den Energiebedarf zu erhöhen beschleunigt und verbessert wird.

Ausgehend von einem Verfahren mit den Merkmalen des einleitenden Teils von Anspruch 1 besteht die Erfindung im wesentlichen darin, daß die Verfahrensschritte des kennzeichnenden Teils von Anspruch 1 ausgeführt werden.

Da bei der Erfindung der Luftstrom (oder die Luftströme) annähernd senkrecht zur Richtung der Infrarotstrahlen ausgerichtet sind, wird der Abtransport von Wasserdampfmolekülen verbessert. Dieser Vorteil tritt auch ein, wenn weder der Gegenstand noch die Infrarotstrahler und die Blasdüsen bewegt werden, was die Erfindung auch für Reparaturlackierungen geeignet macht.

Bei dem erfindungsgemäßen Verfahren ist es vorteilhaft, wenn die Intensität des Luftstromes und die Intensität der Wärmezufuhr über den (oder die) Infrarotstrahler während des Trocknens und/oder Aushärtens unabhängig voneinander geändert wird. Dabei wird beispielsweise so vorgegangen, daß nach dem Auftragen einer ersten Schicht der Beschichtung mit hoher Leistung (z.B. der größten Leistung) des Lüfters und verringerter Leistung des Infrarotstrahlers gearbeitet wird. Nachdem eine weitere, z.B. die zweite Schicht der zu erzeugenden Beschichtung aufgebracht wurde, kann die Leistung des Lüfters auf eine höhere, z.B. auf dessen größte Leistung erhöht und die Leistung des Infrarotstrahlers auf einen Bruchteil seiner maximal möglichen Leistung verringert werden.

Dadurch ist es möglich, den Verfahrensablauf an die speziellen Eigenschaften des jeweils verwendeten und zu trocknenden und/-oder auszuhärtenden Beschichtungssystems (Grundierungen, Füllerschichten und (Deck-)Lackschichten) anzupassen.

Vorteilhafte Weiterbildungen des Verfahrens der Erfindung sind Gegenstand der Verfahrensunteransprüche.

Des weiteren stellt die Erfindung eine Einrichtung zur Verfügung, mit der das Verfahren der Erindung vorteilhaft ausgeführt werden kann.

Diese Einrichtung zum Durchführen des Verfahrens der Erfindung mit den aus der GB-A 673 956 bekannten Merkmalen des einleitenden Teils von Anspruch 5 ist erfindungsgemäß durch die Merkmale des kennzeichnenden Teils von Anspurch 5 gekennzeichnet.

Mit der Erfindung wird eine wesentliche Steigerung der Trokkengeschwindigkeit und damit eine kürzere Trockenzeit von wässerigen Beschichtungssystemen, wie Lacken und Grund- oder Vormaterialien erzielt, da die Energiezufuhr über Infrarotstrahler (beispielsweise die der EP-A 495 770) mit einer zwangsweisen und erfindungsgemäß orientierten Luftbewegung kombiniert ist.

Die Lüfter oder Gebläse sind so angeordnet, daß sie einen Luftstrom erzeugen, der im wesentlichen im rechten Winkel zur Richtung der Infrarotstrahlung ausgerichtet ist und der den beispielsweise etwa 200 bis 300 mm breiten Raum, der von der Oberfläche des Infrarotstrahles und dem Gegenstand mit der zu trocknenden und/oder auszuhärtenden Beschichtung begrenzt wird, durchströmt.

Der Luftstrom bewirkt den Abtransport von verdunstetem Wasser während des Aushärte- und/oder Trockenvorganges dadurch, daß Luft mit hoher Feuchte ständig durch Luft mit niedriger Feuchte ersetzt wird, was im Vergleich zur EP-A 203 377 wesentlich wirksamer erfolgt, da der Luftstrom im wesentlichen parallel zum Infrarotstrahler ausgerichtet ist und den Raum zwischen dem Gegegenstand und dem Infrarotstrahler durchstreicht.

Der Luftstrom bewirkt weiters, daß aufgrund der sich an der Beschichtungsoberfläche bildende Grenzschichtwirbel eine verstärkte Abgabe von Wassermolekülen an die vorbeistreichende Luft stattfindet.

Mit dem Verfahren und mit den Geräten gemäß der Erfindung wird der zu trocknenden Beschichtung Wärme durch Infrarotstrahlung zugeführt und gleichzeitig werden mit dem Luftstrom an der Oberfläche der Beschichtung verdunstende Wassermoleküle wirksam abgeleitet.

Deshalb kann mit dem erfindungsgemäßen Verfahren und den Geräten das sehr enge Verarbeitungsfenster, das die optimale Verarbeitungsbedingungen für wässerige Produkte zwischen 20°C und 26°C bei 20% relativer Luftfeuchte und 26°C bis 30°C bei 75% relativer Luftfeuchte festlegt, beträchtlich erweitert werden.

Für die Praxis bedeutet dies, daß wässerige Beschichtungssysteme auch bei Umgebungstemperaturen erheblich unter 22°C oder aber bei einer relativen Luftfeuchte von über 75% verarbeitet werden können.

Beispielsweise soll Füllermaterial einerseits nur in einer Schichtdicke von 50 bis 60 µ aufgetragen und anderseits erst nach einer Wartezeit von 15 min. (für das Abdunsten) mit dem Trockenvorgang begonnen werden.

Sowohl Schichtdicken von 50 bis 60 µ als auch die Wartezeit von 15 min. sind unbefriedigend, da zum einen, beispielsweise bei reparierten Karosserieteilen, oft die dreifache Schichtdicke notwendig wird, um Unebenheiten zu füllen, und zum anderen 15 min. Wartezeit den Arbeitsablauf empfindlich stören.

Es ist ein Vorteil der Erfindung, daß sowohl die Wartezeit für das Abdunsten erheblich veringert und die in dieser Zeit erreichbare Durchhärtung verbessert wird, als auch die Möglichkeit geschaffen wird, durch mehrere, aufeinanderfolgende Auftragevorgänge bis 180 µ dicke Füllerschichten in kurzer Zeit herzustellen.

Mit einem erfindungsgemäßen Gerät, das beispielsweise etwa quadratische Infrarotstrahler von 1,5 m² und 6 kW Leistungsaufnahme und acht Axiallüfter mit einem Gesamtfördervolumen von 1000 m³/h, die an einem der Ränder der Infrarotstrahler montiert sind, besitzt, wurden sehr gute Ergebnisse erreicht.

Die erfindungsgemäße Vorrichtung kann mit einem programmierbaren Mikroprozessor ausgestattet sein, so daß das Zusammenwirken von Wärmezufuhr und Lüftung, sowie deren Voll- oder Teilleistung kontinuierlich den Anforderungen entsprechend angepaßt und am Ende des Aushärtens und/oder Trocknens wahlweise eine Kühlphase ausgeführt werden kann.

Mit diesem Gerät ist es bei einer Programmierung für 100% des Luftstromes und 30% der Nennleistung des Infrarotstrahlers durchaus möglich, die Wartezeit von 15 min. für das Abdunsten einer 60 µ dicken Füllerschicht auf 7 min. bei gleichzeitig verbesserter Aushärtung zu verringern. Dies gilt sinnngemäß auch für Lackschichten.

Aufgrund der Zeitersparnis bei den Abdunstvorgängen besteht bei Anwendung des Verfahrens und bei Verwendung des Gerätes gemäß der Erfindung die Möglichkeit in einer Gesamtzeit von 35 min. eine 180 µ dicke Füllerschicht zu erzeugen (vgl. Fig. 8). Würde man vergleichsweise versuchen die gleich dicke Füllerschicht ohne Verwendung der Erfindung herzustellen, so würde man dazu theoretisch 72 min. benötigen. Nach etwa 30 min. müßte das Unterfangen jedoch abgebrochen werden, zumal das aufzutragende Füllermaterial in der Düse der Spritzpistole auszuhärten beginnt und diese zusetzt.

Mit Vorteil wird bei der Erfindung so gearbeitet, daß man den Luftstrom in dem Raum zwischen dem Infrarotstrahler und dem Gegenstand, auf dem eine zu trocknende und/oder auszuhärtende Beschichtung aufgetragen ist, von oben nach unten oder horizontal ausrichtet.

Weitere Einzelheiten und Merkmale der Erfindung ergeben sich aus der nachstehenden Beschreibung, in welcher auf die Zeichnungen Bezug genommen wird, die bevorzugte Ausführungsbeispiele der Erfindung zeigen.

Es zeigt
Fig. 1 in einem Diagramm ein Beispiel für die Prozeßführung beim Trocknen von Füllermaterial mit 120 µ Dicke,
Fig. 2 bis 6 verschiedene Ausführungsbeispiele von Vorrichtungen gemäß der Erfindung in Schrägansicht bzw. im Vertikalschnitt und die
Fig. 7 bis 9 Diagramme mit weiteren Beispielen für die Prozeßführung.

Für alle in den Zeichnungen gezeigten Diagramme gilt, daß sich nach dem letzten Abschnitt des Verfahrens, in dem über die Infrarotstrahler Wärme zugeführt wird, ein - in den Diagrammen nicht wiedergegebener - Verfahrensabschnitt ausschließen kann, in dem nur die Gebläse (Lüfter) in Betrieb sind, um die getrocknete oder ausgehärtete Beschichtung abzukühlen.

Das in Fig. 1 gezeigte Diagramm zeigt am Beispiel eines zweilagigen Auftrages von Füllermaterial mit einer Gesamtdicke von 120 µ den Prozeßablauf beim Trocknen und Aushärten nach dem erfindungsgemäßen Verfahren. Auf der vertikalen Achse ist die Zeit in Minuten und auf der horizontalen Achse des Diagramms die abgegebene Leistung in % der Maximalleistung (100 %) aufgetragen. Die durchgehende Linie zeigt die abgegebene Leistung des Infrarotstrahlers und die strichlierte Linie den Verlauf der abgegebenen Leistung des Gebläses (Lüfter), das eine Ausführungsform nach einer der Fig. 2 bis 6 haben kann, wieder.

Aus dem Diagramm von Fig. 1 ist ersichtlich, daß zunächst eine Zeitspanne A verstreicht, in der die erste Schicht aus zu trocknendem Füllermaterial auf den zu beschichtenden Gegenstand aufgetragen wird. Gegen Ende des Auftragens wird mit der Wärmezufuhr durch den Infrarotstrahler begonnen, dessen abgegebene Leistung bis auf 30% seiner Maximalleistung gesteigert wird. Nach dem Ende des Auftragens (Ende der Zeitspanne A, z.B. 4 min.) wird das Gebläse auf maximale Leistung geschaltet und diese Leistung bis zum Ende des ersten Verfahrensabschnittes (z.B. 11 min.) beibehalten. Der Infrarotstrahler wird vor dem Abschalten des Gebläses nach z.B. 8 min. ausgeschaltet, so daß die abgegebene Leistung kontinuierlich auf etwa 10% zum Zeitpunkt z.B. 13 min. absinkt. Nun wird eine zweite Lage Füllermaterial aufgetragen (Zeitspanne A' z.B. von 11 bis 15 min.) und im Zeitpunkt 13 min. die abgegebene Leistung des Infrarotstrahlers bis auf dessen maximale Leistung gesteigert. Nach dem Ende der Zeitspanne A' wird das Gebläse im Zeitpunkt z.B. 15 min. in Betrieb genommen jedoch nur mit etwa 70% seiner maximalen Leistung. Nach z.B. 25 min. ist der Trocknungs- und Aushärtevorgang beendet und sowohl der Infrarotstrahler als auch des Gebläse werden abgeschaltet.

Die in Fig. 2 und 3 gezeigte Vorrichtung besteht bevorzugt aus mehreren, z.B. drei, Feldern 1 von Infrarotstrahlern, die beispielsweise die aus der EP-A 495 770 bekannte Konstruktion haben können. Die Infrarotstrahler 1 tragen an ihrem in der Gebrauchslage oberen Rand drei Axiallüfter 2, die einen nach unten gerichteten Luftstrom erzeugen. Die Axiallüfter 2 sind in voneinander getrennten Gehäusen 3 untergebracht, die um eine Achse 4 verschwenkbar an den Infrarotstrahlernl befestigt sind.

Dadurch, daß mehrere Infrarotstrahler 1 und gesonderte Gehäuse 3 für die Gebläse 2 vorgesehen sind, können die Infrarotstrahler 1 der Kontur des Gegenstandes, auf dem eine Beschichtung (z.B. Füller oder Lack) auf wässeriger Basis zu trocknen und/oder auzuhärten ist, angepaßt ausgerichtet oder aufgebaut werden.

In bestimmten Fällen kann die Einrichtung gemäß Fig. 2 auch so angeordnet sein, daß die Gebläse 2 an einem Seitenrand der Infrarotstrahler 1 angeordnet sind, so daß eine horizontal gerichtete Luftströmung erzeugt wird.

An der Luft-Eintrittsseite und an der Luft-Austrittsseite der Gehäuse 3 sind (Luft-)Filter 9 eingesetzt.

Bei der Ausführungsform gemäß Fig. 4 ist am oberen Ende der Infrarotstrahler 1 ein Gebläse nach Art eines Tangentiallüfters 5 vorgesehen, der in einem Gehäuse 6 untergebracht ist. An der Rückseite des Gehäuses 6 ist eine durch ein Gitter 7 abgedeckte Luftansaugöffnung vorgesehen. Die Austrittsöffnung 8 des Gehäuses 6 ist nach unten gerichtet und vorzugsweise mit einem Filter versehen.

Bei der in Fig. 5 gezeigten Ausführungsform ist ein Radiallüfter 10 vorgesehen, der Luft in einen Kanal 11 leitet, dessen Austrittsöffnung 12 ebenfalls an der Vorderseite der Infrarotstrahler 1 nach unten gerichtet ist und mit einem Filter ausgestattet sein kann.

Anstelle von Lüftern mit sich drehenden Gebläserädern kann der Luftstrom zwischen den Strahlerfeldern 1 und dem Gegenstand, auf dem eine Beschichtung aufgebracht ist, auch von mit Druckluft betriebenen Ejektordüsen 16 erzeugt werden. Eine solche Ausführungsform eines Gebläses 15 zeigt Fig. 6. Auch hier sind die Halterungen für die Gebläse 15 am oberen Rand von Infrarotstrahlern 1 um eine Achse 4 verschwenkbar befestigt. In der Mitte der Ejektordüse 16 mündet eine Druckluftleitung 17, die bewirkt, daß ein Strom von Luft, der aus der Ejektordüse 16 im wesentlichen parallel zur Vorderseite der Infrarotstrahler 1 austritt, erzeugt wird.

Die in den Fig. 7, 8 und 9 wiedergegebenen Diagramme zeigen Prozeßabläufe, die unterschiedlichen Beschichtungen angepaßt sind.

Fig. 7 zeigt ein Diagramm mit dem der Prozeßablauf für das Trocknen und Aushärten eines Decklacks, der in zwei Schichten aufgetragen wird.

Fig. 8 zeigt den Prozeßablauf für eine Füllerschicht mit einer Stärke von 180 µ. Das Programm der Fig. 8 ist eine Weiterentwicklung des Programms von Fig. 1.

Schließlich zeigt Fig. 9 den Prozeßablauf beim Trocknen und Aushärten von Kittspachtelmasse nach dem erfindungsgemäßen Verfahren.

Gemeinsam ist allen Prozeßabläufen, daß beim Trocknen einer ersten, aufgetragenen Schicht einer Beschichtung aus einem wasserlöslichen oder wasserverdünnbaren System die abgegebene Leistung des Infrarotstrahlers ein Bruchteil seiner maximalen Leistung beträgt, wogegen das Gebläse mit maximaler Leistung arbeitet. Nach dem Auftragen einer zweiten Schicht entspricht die Leistung des Infrarotstrahlers seiner maximalen Leistung und die abgegebene Leistung des Gebläses ist ein Bruchteil seiner maximalen Leistung.

Allgemein gesagt, wird beim Trocknen und Aushärten einer ersten Schicht eines waserverdünnbaren Systems der Luftstrom mit höherer Leistung an dem zu beschichtenden Gegenstand vorbeibewegt, als in der zweiten Stufe nach dem Auftragen der zweiten Beschichtung, wogegen die abgegebene Leistung des Infrarot-strahlers bei der zweiten Stufe, also dem Trocknen und Aushärten der zweiten Schicht höher ist als in der ersten Stufe beim Trocknen und Aushärten der ersten Schicht.

Es versteht sich, daß die erfindungsgemäßen Geräte eine Steuerung besitzen können, in welcher der jeweils günstigste Prozeßablauf für verschiedene Beschichtungssysteme und Beschichtungsarten (insbesondere Stärke der Beschichtung) gespeichert ist, so daß der jeweils erforderliche oder gewünschte Prozeßablauf beispielsweise durch Drücken einer entsprechenden Taste oder Eingabe einer entsprechenden Kennzahl oder eines Kennwortes abgerufen werden kann. So ist auch sichergestellt, daß das Trocknen und Aushärten jeweils optimal den Vorschriften des Herstellers des Beschichtungssystems angepaßt ausgeführt wird.

## Patentansprüche

1. Verfahren zum Trocknen und/oder Aushärten von wasserverdünnbaren Beschichtungen, wie Lack- oder Grundmaterialsystemen, bei dem Wärme durch Infrarotstrahlung zugeführt wird und in dem Raum zwischen dem wenigstens einen Infrarotstrahler und dem Gegenstand, auf dem die zu trocknende und/oder auszuhärtende Beschichtung aufgetragen ist, ein Luftstrom, der zur Richtung der Infrarotstrahlung im wesentlichen im rechten Winkel ausgerichtet ist, mit einer Strömungsrichtung von oben nach unten oder horizontal erzeugt wird, dadurch gekennzeichnet, daß in einem ersten Verfahrensabschnitt eine erste Schicht der zu erzeugenden Beschichtung aufgetragen wird und die Leistung des Gebläses, das den Luftstrom erzeugt, höher gewählt wird als in einem zweiten oder folgenden Verfahrensabschnitt, in dem eine zweite oder weitere Schicht der Beschichtung aufgetragen wird, und daß im ersten Verfahrensabschnitt die abgegebene Leistung des Infrarot-strahlers geringer gewählt wird als im zweiten oder folgenden Verfahrensabschnitt.

2. Verfahren nach Anspruch 1, dadurch gekennzeichnet, daß Wärme mit Hilfe von wenigstens einem Infrarotstrahler zugeführt wird.

3. Einrichtung zum Durchführen des Verfahrens nach Anspruch 1 oder 2, mit wenigstens einem Infrarotstrahler (1), und mit wenigstens einer Vorrichtung (2, 5, 10, 15) zum Erzeugen eines Luftstromes zwischen dem Infrarotstrahler (1) und dem Gegenstand, auf dem die zu trocknende und/oder auszuhärtende Beschichtung aufgetragen ist, wobei die Austrittsöffnung (8) für den von der Vorrichtung (2, 5, 10, 15) erzeugten Luftstrom an der Vorderseite des Infrarot-strahlers (1) angeordnet und im wesentlichen quer zur Ebene des Infrarotstrahlers (1) ausgerichtet ist, dadurch gekennzeichnet, daß die Vorrichtung (2, 5, 10, 15) zum Erzeugen eines Luftstromes an wenigstens einem Rand des Infrarotstrahlers (1) vorgesehen ist, daß die Leistung des Infrarotstrahlers (1) und der Vorrichtung (2, 5, 10, 15) zum Erzeugen des Luftstromes veränderbar ist und daß Verläufe der Änderungen der Leistung des Infrarotstrahlers (1) und/oder der Vorrichtung (2, 5, 10, 15) zum Erzeugen des Luftstromes gespeichert und wahlweise abrufbar sind.

4. Einrichtung nach Anspruch 3, dadurch gekennzeichnet, daß die Vorrichtung (2, 5, 10, 15) zum Erzeugen des Luftstromes am in der Gebrauchslage oberen und/oder an einem seitlichen Rand des Infrarotstrahlers (1) angeordnet ist.

5. Einrichtung nach Anspruch 3 oder 4, dadurch gekennzeichnet, daß die Vorrichtung (2, 5, 10, 15) zum Erzeugen des Luftstromes ein Gebläse (2, 5, 10) ist.

6. Einrichtung nach einem der Ansprüche 3 oder 4, dadurch gekennzeichnet, daß die Vorrichtung (2, 5, 10, 15) zum Erzeugen des Luftstromes eine mit Druckluft betriebene Ejektordüse (15) ist.

7. Einrichtung nach Anspruch 5 oder 6, dadurch gekennzeichnet, daß das Gebläse (2, 5, 10) oder die Ejektordüse (15) gegenüber dem Infrarotstrahler (1) verschwenkbar ist.

8. Einrichtung nach einem der Ansprüche 5 bis 7, dadurch gekennzeichnet, daß der Luft-Eintrittsöffnung und vorzugsweise der Luft-Austrittssöffnung des Gebläses (2, 5, 10) oder der Ejektordüse (15) ein Filter (9) zugeordnet ist.

## Claims

1. Process for drying and/or curing water-dilutable coatings, such as paint systems or base material systems, in which process heat is supplied by infrared radiation and, in the space between the at least one infrared radiator and the article to which the coating to be dried and/or cured is applied, an air stream oriented substantially at right-angles to the direction of the infrared radiation is produced with a direction of flow from the top to the bottom or horizontally, characterised in that, in a first process stage, a first layer of the coating to be produced is applied and the power of the fan producing the air stream is selected to be higher than in a second or following process stage in which a second or further layer of the coating is applied, and in that, in the first process stage, the power given off by the infrared radiator is selected to be lower than in the second or following process stage.

2. Process according to claim 1, characterised in that heat is supplied by means of at least one infrared radiator.

3. Device for carrying out the process according to claim 1 or 2, having at least one infrared radiator (1), and having at least one apparatus (2, 5, 10, 15) for producing an air stream between the infrared radiator (1) and the article to which the coating to be dried and/or cured is applied, the outlet opening (8) for the air stream produced by the apparatus (2, 5, 10, 15) being arranged at the front side of the infrared radiator (1) and being oriented substantially transversely to the plane of the infrared radiator (1), characterised in that the apparatus (2, 5, 10, 15) for producing an air stream is provided at at least one edge of the infrared radiator (1), in that the power of the infrared radiator (1) and of the apparatus (2, 5, 10, 15) for producing the air stream is alterable, and in that patterns in the changes of the power of the infrared radiator (1) and/or of the apparatus (2, 5, 10, 15) for producing the air stream are stored in a memory and can optionally be accessed.

4. Device according to claim 3, characterised in that the apparatus (2, 5, 10, 15) for producing the air stream is arranged at the, in the use position, upper edge and/or at a side edge of the infrared radiator (1).

5. Device according to claim 3 or 4, characterised in that the apparatus (2, 5, 10, 15) for producing the air stream is a fan (2, 5, 10).

6. Device according to either claim 3 or claim 4, characterised in that the apparatus (2, 5, 10, 15) for producing the air stream is an ejector nozzle (15) operated with compressed air.

7. Device according to claim 5 or 6, characterised in that the fan (2, 5, 10) or the ejector nozzle (15) is pivotable relative to the infrared radiator (1).

8. Device according to any one of claims 5 to 7, characterised in that a filter (9) is associated with the air inlet opening and preferably the air outlet opening of the fan (2, 5, 10) or the ejector nozzle (15).

## Revendications

1. Procédé pour le séchage et/ou le durcissement de systèmes de revêtement diluables à l'eau tels que des systèmes de vernis ou de primaire, suivant lequel de la chaleur est fournie par rayonnement infra-rouge et suivant lequel, dans l'espace entre au moins un radiateur infra-rouge et l'objet sur lequel le revêtement à sécher et/ou à durcir est appliqué, un flux d'air est produit essentiellement à angle droit par rapport à la direction du rayonnement infra-rouge, avec une direction d'écoulement de haut en bas ou horizontalement, caractérisé par le fait que dans une première étape du procédé, une première couche du revêtement à produire est appliquée et la puissance de la soufflante qui produit le flux d'air est choisie plus élevée que dans une deuxième étape de procédé ou une étape de procédé suivante, dans laquelle une deuxième ou autre couche du revêtement est appliquée, et que dans la première étape de procédé, la puissance fournie par le radiateur infra-rouge est choisie plus faible que dans la deuxième étape de procédé ou étape de procédé suivante.

2. Procédé suivant la revendication 1, caractérisé par le fait que la chaleur est fournie à l'aide d'au moins un radiateur infra-rouge.

3. Dispositif pour la mise en oeuvre du procédé suivant la revendication 1 ou 2, comprenant au moins un radiateur infra-rouge (1), et au moins un dispositif (2, 5, 10, 15) pour produire un flux d'air entre le radiateur infra-rouge (1) et l'objet sur lequel le revêtement à sécher et/ou à durcir est appliqué, l'ouverture de sortie (8) pour le flux d'air produit par le dispositif (2, 5, 10, 15) étant disposée sur le côté avant du radiateur infra-rouge (1) et orientée essentiellement transversalement au plan du radiateur infra-rouge (1), caractérisé par le fait que le dispositif (2, 5, 10, 15) pour produire un flux d'air est prévu sur au moins un bord du radiateur infra-rouge (1), que la puissance du radiateur infra-rouge (1) et du dispositif (2, 5, 10, 15) pour produire le flux d'air est variable et que les évolutions des variations de la puissance du radiateur infra-rouge (1) et/ou du dispositif (2, 5, 10, 15) pour produire le flux d'air sont mémorisés et peuvent être appelées à volonté.

4. Dispositif suivant la revendication 3, caractérisé par le fait que le dispositif (2, 5, 10, 15) pour produire le flux d'air est disposé sur le bord situé en haut en position d'utilisation et/ou sur un bord latéral du radiateur infra-rouge (1).

5. Dispositif suivant la revendication 3 ou 4, caractérisé par le fait que le dispositif (2, 5, 10, 15) pour produire le flux d'air est une soufflante (2, 5, 10).

6. Dispositif suivant la revendication 3 ou 4, caractérisé par le fait que le dispositif (2, 5, 10, 15) pour produire le flux d'air est un éjecteur (15) fonctionnant à l'aide d'air comprimé.

7. Dispositif suivant la revendication 5 ou 6, caractérisé par le fait que la soufflante (2, 5, 10) ou l'éjecteur (15) est monté pivotant par rapport au radiateur infra-rouge (1).

8. Dispositif suivant l'une des revendications 5 à 7, caractérisé par le fait qu'un filtre (9) est associé à l'ouverture d'entrée d'air et de préférence à l'ouverture de sortie d'air de la soufflante (2, 5, 10) ou à l'éjecteur (15).
